# FASCICULE DE BREVET EUROPEEN

(11) **EP 1 733 597 B1**
(45) Date de publication et mention de la délivrance du brevet: **09.07.2008**
(21) Numéro de dépôt: 05731856.0
(22) Date de dépôt: 31.03.2005
(51) Int. Cl.: H05B 37/02, A47G 19/22

(54) **INSTALLATION CEREMONIELLE**
ZEREMONIELLE INSTALLATION
CEREMONIAL INSTALLATION

(30) Priorité: 01.04.2004 EP 04007919
(43) Date de publication de la demande: 20.12.2006
(73) Titulaire: Haumann, Philippe, 4577 Modave (BE)
(72) Inventeur: HAUMANN, Philippe, B-4577 Modave (BE); LANGE, Philippe, B-4000 Liège (BE)
(74) Mandataire: Van Straaten, Joop
(86) Numéro de dépôt international: PCT/BE2005/000044
(87) Numéro de publication internationale: WO 2005/096676

(56) Documents cités:
- WO-A-03/026358
- WO-A-03/067934
- DE-A- 10 138 063
- FR-A- 2 807 282
- US-A- 5 339 548
- US-A- 6 163 248
- US-A1- 2002 047 646
- US-A1- 2002 068 544
- US-B1- 6 430 064

## Description

### Domaine de l'invention

L'invention se rapporte à des installations cérémonielles ou servant à animer des cérémonies.

### Etat de la technique

L'animation des cérémonies fait un usage fréquent d'objets sonores ou lumineux mobiles ou fixes, tels que, par exemple, des émetteurs ou diffuseurs de sons, des projecteurs d'intensité fixe ou variable, des torches de lumière ou encore des bâtons lumineux portés par des participants à la cérémonie. Ainsi, dans le document GB-A-2 135 536, on propose des dispositifs lumineux, qui réagissent à l'intensité d'une source sonore. Dans le document US-A-3 737 647, on décrit des vêtements qui sont équipés ou ornés d'accessoires incluant une source de lumière.

On a également proposé des verres ou des gobelets dont le pied ou le fond est pourvu d'une enceinte contenant une source lumineuse (FR-A-2 807 282), ainsi que des récipients à boire (verres, gobelets) décorés d'accessoires lumineux ou sonores, qui réagissent à des changements de l'état physique du liquide dans le récipient (US-A-5 339 548).

Divers autres objets lumineux déplaçables ont été proposés, notamment des bouteilles, des briquets, des tubes ou bâtonnets de lumière, des balises ou des accessoires vestimentaires (FR-A-2 807 281).

Ces dispositifs et accessoires connus comprennent des piles ou des batteries électriques, qu'il faut périodiquement remplacer ou recharger. A cet effet, le document US-A-4 344 113 concerne une installation associant des verres lumineux et un support pour la recharge périodique, par induction, d'une batterie logée dans le fond de chaque verre.

Dans le document WO-03/026358, on décrit une installation pour le pilotage par radiofréquence de sources lumineuses liées à des objets mobiles tels que des bâtonnets de lumière ou des accessoires vestimentaires. Le pilotage de la source lumineuse est réalisé au départ d'un programmateur et d'une interface, en fonction de paramètres locaux tels que la température, le bruit ou l'intensité de la lumière locale. Cette installation connue n'est pas adaptée pour réagir à des paramètres événementiels liés au déplacement de l'objet et à son environnement.

Dans le document WO-03/067934, on décrit une installation pour le pilotage d'équipements lumineux comprenant un nombre élevé de lampes individuelles, dispersées et fixes, le pilotage étant effectué par l'intermédiaire de programmateurs et d'interfaces. Cette installation connue n'est pas adaptée au pilotage d'équipements ou d'objets lumineux mobiles.

### Résumé de l'invention

L'invention a dès lors pour objectif de remédier aux performances limitées des installations connues décrites plus haut, en fournissant une installation cérémonielle nouvelle, comprenant des objets déplaçables (par exemple des récipients à boire), munis d'une source énergétique lesdits objets ayant des performances améliorées en ce qui concerne l'aspect cérémoniel.

L'invention concerne spécialement une installation de ce type, dans laquelle lesdits objets sont capables d'adopter un comportement qui varie en fonction de diverses circonstances, telles que leur position parmi un public, la présence de personnalités, l'apparition de phénomènes définis, etc., ce comportement pouvant par ailleurs être programmé ou modifié à volonté par un utilisateur de ladite installation.

En conséquence, l'invention concerne une installation cérémonielle, comprenant
- au moins un objet, muni d'au moins une source énergétique et d'un organe d'actionnement de ladite source, muni d'une mémoire ;
- un programmateur de l'organe d'actionnement ; et
- une interface entre le programmateur et la mémoire de l'organe d'actionnement,
l'installation se caractérisant en ce que l'objet est déplaçable et en ce que l'organe d'actionnement précité et sa mémoire sont pilotés par
- une séparation physique de l'objet d'un support ; et/ou
- un contact physique de l'objet avec ledit support, après ladite séparation ; et/ou
- une variation d'un paramètre physique et/ou chimique de l'environnement de l'objet ; et/ou
- une position spatiale définie de l'objet.

Dans l'installation selon l'invention, le vocable « objet » désigne tout objet matériel. L'expression « objet déplaçable » désigne un objet matériel qui est spécialement conçu pour subir des déplacements substantiels et variés au cours d'une cérémonie et dont une des fonctions techniques essentielles est précisément d'être soumis à de tels déplacements au cours d'une cérémonie. Par opposition, l'expression « objet fixe » désigne un objet matériel qui ne remplit pas la fonction technique définie ci-dessus de l'objet déplaçable. Il s'agit dès lors d'un objet dont la position n'est normalement pas sujette à un changement substantiel au cours d'une cérémonie ou est seulement sujette à des déplacements sporadiques.
Dans l'installation cérémonielle selon l'invention, l'objet déplaçable peut par exemple comprendre un objet normalement porté par une personne ou par un animal ou un objet monté sur un chariot que l'on déplace sur le sol ou dans l'atmosphère.
La forme, les dimensions et la masse de l'objet déplaçable ne sont pas critiques pour la définition de l'invention et dépendent de divers paramètres, notamment du type de cérémonie à laquelle on le destine. Des exemples d'objet déplaçables appartenant au cadre de l'invention comprennent des récipients à boire (verres, tasses, gobelets), des pièces vestimentaires, des ornements vestimentaires, des bijoux, des systèmes de signalisation mobiles, des lampes torches, des bâtons de lumière, des émetteurs de sons (liste exemplative, non exhaustive).

L'objet déplaçable de l'installation selon l'invention est muni d'au moins une source énergétique. L'expression « source énergétique » désigne de manière générale, tout moyen susceptible de générer un travail. Elle englobe notamment les sources de rayonnement acoustique, les sources de rayonnement électromagnétique, les sources radioactives les sources d'énergie hydrauliques et les sources d'énergie calorifiques, ainsi que des organes mécaniques ou électriques susceptibles de générer une instruction pour le pilotage d'un mécanisme présent sur l'objet ou à l'extérieur de celui-ci (liste exemplative, non exhaustive).
On préfère, selon l'invention, sélectionner la source énergétique parmi les sources de rayonnement acoustique et les sources de rayonnement électromagnétique. Dans le cas d'une source de rayonnement acoustique, celle-ci peut être une source d'ultrasons, lorsque l'objet est destiné à être repéré par un récepteur sensible aux ultrasons ou par un animal sensible aux ultrasons (par exemple un chien dressé en sorte de réagir aux ultrasons). On préfère généralement utiliser une source sonore dans la gamme des fréquences audibles par l'oreille humaine. Dans le cas d'une source de rayonnement électromagnétique, celle-ci est avantageusement une source lumineuse. Il peut s'agir d'une source de lumière monochromatique ou polychromatique ou d'un rayon laser. Des sources de rayonnement non visibles (par exemple dans les spectres de l'infrarouge ou de l'ultraviolet) entrent dans le cadre de l'invention. Dans un mode de réalisation particulier, la source énergétique pourrait comprendre une lampe flash (du type de celles communément utilisées en photographie) ou un dispositif pyrotechnique.

L'organe d'actionnement a pour fonction d'activer la source énergétique. Il comprend une mémoire et est généralement multifonctionnel, ce qui signifie qu'il est conçu pour agir sur un ou plusieurs paramètres de la source énergétique, selon un programme opératoire défini, contenu dans sa mémoire. Dans le cas particulier d'une source de rayonnement acoustique ou électromagnétique, ces paramètres comprennent l'activation, la fréquence et l'intensité de la source de rayonnement. Un exemple explicatif simplifié de programme opératoire comprend la variation automatique de la fréquence ou de l'intensité d'une torche de lumière électrique portée par un individu dans une salle de spectacle, en fonction de la position spatiale dudit individu dans la salle de spectacle. Des exemples détaillés de programmes définis seront exposés plus loin.

Le programmateur a pour fonction de confectionner le programme opératoire précité et de le communiquer à la mémoire de l'organe d'actionnement. La confection du programme opératoire est normalement réalisée par un opérateur (par exemple une personne organisant une cérémonie). Le programme opératoire peut être confectionné en combinant une série d'instructions diverses. On peut aussi, selon une forme de réalisation particulière de l'invention, sélectionner le programme opératoire au départ de quelques programmes préétablis et préenregistrés dans le programmateur. A cet effet, dans une forme de réalisation préférée de l'installation selon l'invention, le programmateur contient plusieurs programmes préenregistrés et un dispositif pour la sélection, au choix, de l'un de ces programmes préenregistrés qui est alors le programme opératoire cité plus haut.
Par la suite, l'expression « programme opératoire » désignera le programme qui se trouve dans la mémoire de l'organe d'actionnement de la source énergétique de l'objet et qui pilote le fonctionnement de cet organe d'actionnement. L'expression « programme préétabli » désignera un programme confectionné par un opérateur (une personne physique ou un groupe de personnes physiques) et l'expression « programme préenregistré » désignera un programme préétabli, enregistré dans le programmateur.

Le programmateur peut être déplaçable ou fixe, les vocables « déplaçable » et « fixe » ayant les mêmes définitions que celles qui ont été fournies plus haut, pour les définitions de l'objet déplaçable et de l'objet fixe.

Comme on l'a exposé plus haut, la mémoire de l'organe d'actionnement de la source énergétique de l'objet déplaçable contient un programme opératoire. Ce programme opératoire sert à piloter l'organe d'actionnement de ladite source énergétique. Il a été confectionné dans le programmateur par un assemblage d'instructions (programme préétabli) ou il a été sélectionné parmi une liste de programmes qui ont été préalablement enregistrés dans le programmateur (programme préenregistré). Le programme opératoire et, le cas échéant, les programmes préenregistrés contiennent dès lors une série d'instructions qui dépendent de l'objet déplaçable proprement dit, de sa destination et de sa fonction. A titre d'exemple, dans le cas d'un objet déplaçable destiné à être véhiculé dans un espace défini, le programme opératoire sélectionné dans le programmateur et transmis à la mémoire de l'objet déplaçable va être différent, selon que cet espace va être un jardin, une propriété en plein air ou l'intérieur d'un bâtiment. De manière similaire, le programme opératoire sélectionné dans le programmateur et transmis à la mémoire de l'objet déplaçable va être différent selon que cet objet déplaçable est un récipient à boire destiné à une cérémonie festive ou une torche électrique utilisée dans une manifestation populaire, ou encore un accessoire vestimentaire.

L'interface a pour fonction de transférer le programme opératoire susdit du programmateur dans la mémoire de l'organe d'actionnement de l'objet déplaçable. L'interface peut être déplaçable ou fixe, les vocables « déplaçable » et « fixe » ayant les mêmes définitions que celles qui ont été fournies plus haut, pour les définitions de l'objet déplaçable et de l'objet fixe. Par ailleurs, l'interface peut être reliée de manière amovible ou de manière inamovible au programmateur. Dans le cas d'une liaison inamovible, le programmateur peut faire partie intégrante de l'interface. On préfère toutefois, selon une variante de l'invention, que le programmateur soit séparé de l'interface et qu'il y soit relié de manière amovible, pour pouvoir en être désolidarisé.

Toute interface appropriée pour le transfert de signaux contenant des données ou des instructions peut convenir, dans le cadre de l'invention. La sélection de l'interface la plus appropriée va dépendre de l'objet déplaçable et du programmateur et elle peut être différente selon que le programmateur est déplaçable ou fixe, selon que l'interface est déplaçable ou fixe et selon que le programmateur et selon que l'interface est reliée de manière amovible ou de manière inamovible au programmateur.

Selon l'invention, l'organe d'actionnement de la source énergétique est géré par un moyen de pilotage défini.

Dans un premier mode de réalisation de l'invention, ledit moyen de pilotage comprend une séparation physique de l'objet déplaçable d'un support. Dans la suite du présent mémoire, l'expression « séparation physique » doit être considérée dans un sens large et comprend le cas où l'objet touche physiquement le support avant d'en être séparé et le cas où il ne le touche pas. Dans ce mode de réalisation de l'invention, le support va dépendre de la nature de l'objet déplaçable et des circonstances où l'installation est utilisée. Par exemple, dans le cas où l'objet déplaçable est un ornement vestimentaire (par exemple un bijou), le support peut être un écrin pour l'ornement vestimentaire (le bijou). Dans le cas où l'objet déplaçable est un verre pour boisson, le support peut consister en un plateau de support du verre.

Dans un deuxième mode de réalisation de l'invention, ledit moyen de pilotage comprend un contact physique de l'objet avec le support précité, qui suit une séparation de l'objet du support. Dans la suite du présent mémoire, l'expression « contact physique » doit être considérée dans un sens large et comprend les cas où l'objet touche physiquement le support et le cas où il s'approche de celui-ci sans le toucher. Ce mode de réalisation trouve une application au cas où l'objet déplaçable est un verre pour boisson et où le support est un plateau destiné à supporter le verre.

Dans un troisième mode de réalisation de l'invention, le moyen de pilotage comprend une variation d'un paramètre physique et/ou chimique de l'environnement de l'objet. L'environnement désigne le voisinage ou les environs de l'objet déplaçable, par exemple l'air ambiant, la présence de choses fixes ou mobiles, d'animaux ou de personnes voisinant l'objet, des émanations de gaz à proximité de l'objet, la présence d'un accident du relief ou d'une pièce d'eau (liste exemplative, non exhaustive). L'environnement de l'objet déplaçable varie évidemment en fonction du déplacement de l'objet. Des exemples de paramètres physiques comprennent la température, la pression et le temps, tandis que des exemples de paramètres chimiques comprennent la composition chimique de l'atmosphère ambiante.

Dans un quatrième mode de réalisation de l'invention, le moyen de pilotage comprend une position spatiale de l'objet déplaçable. Cette position spatiale est normalement définie par rapport à une ou plusieurs balises, qui peuvent être fixes ou mobiles.

Dans une forme de réalisation particulière de l'installation selon l'invention, l'interface précitée comprend un couplage électrique franc ou par induction entre le programmateur et la mémoire de l'organe d'actionnement. Dans cette forme de réalisation de l'invention, l'interface comprend une surface matérielle, contre laquelle on applique physiquement l'objet déplaçable. Cette surface matérielle peut généralement comprendre un support en métal ou en une vautre matière, dont la forme et les dimensions sont adaptées à celles de l'objet déplaçable. Cette surface peut alors inclure des connecteurs électriques destinés à coopérer avec des connecteurs électriques complémentaires de l'objet déplaçable. En variante, elle peut inclure une ou plusieurs boucles d'induction électrique, destinées à coopérer avec une ou plusieurs boucles d'induction de l'objet déplaçable. Le contact physique entre l'objet déplaçable et la surface doit être amovible. La matière dans laquelle cette surface est réalisée, sa forme et ses dimensions ne sont pas critiques pour la définition de l'invention et elles vont notamment dépendre de la forme de l'objet déplaçable, de sa destination et de sa fonction, ainsi que du mode de couplage électrique. Dans cette forme de réalisation particulière de l'invention, l'interface peut avantageusement comprendre le support dont il a été question plus haut, en référence au premier et au deuxième mode de réalisation de l'invention. Lors de l'exploitation de cette forme de réalisation particulière de l'invention, on relie le programmateur et l'interface au réseau électrique général, on met l'objet déplaçable physiquement en contact avec le support formant l'interface et on sélectionne un programme opératoire parmi une liste de programmes préétablis et préenregistrés dans le programmateur, pour qu'il soit par la suite transféré dans la mémoire de l'organe d'actionnement de la source énergétique dé l'objet déplaçable par l'intermédiaire de l'interface (le support). La liaison entre le programmateur et la mémoire de l'organe d'actionnement est évidemment supprimée dès que l'objet déplaçable est physiquement séparé du support de l'interface. Il s'ensuit qu'à partir de ce moment, le programme de l'organe d'actionnement est figé et, si on désire le modifier, il est nécessaire de lier à nouveau physiquement l'objet déplaçable au support de l'interface. Par exemple, dans le cas particulier où l'objet déplaçable est un récipient à boire (par exemple un verre), le support constituant l'interface peut être un plateau ou une surface sur laquelle a été déposée une nappe ou collée une feuille (par exemple une feuille autocollante) pourvues de contacts électriques francs ou, préférentiellement, de boucles à induction servant à supporter le récipient à boire.

Dans une variante de la forme de réalisation particulière qui vient d'être décrite, le couplage électrique franc ou par induction de l'interface est remplacé en tout ou en partie par un générateur local d'ondes électromagnétiques de portée limitée et bien définie et l'objet est muni d'un récepteur desdites ondes électromagnétiques.

Dans une forme de réalisation spécialement avantageuse de l'installation selon l'invention, le transfert des programmes est réalisé au moyen d'une interface par onde énergétique. A cet effet, on équipe l'objet déplaçable d'un récepteur d'ondes énergétiques et on fait intervenir au moins une balise qui comprend un émetteur d'ondes énergétiques et une mémoire qui a enregistré une consigne établie à l'aide du programmateur. La liaison entre la mémoire de l'organe d'actionnement de la source énergétique de l'objet déplaçable et la balise se fait au moyen d'ondes énergétiques.

Selon l'invention, une liaison par ondes énergétiques consiste en une transmission d'énergie qui est essentiellement effectuée sans l'intervention d'une connexion matérielle par fils, câbles ou similaire. Les ondes énergétiques réalisant cette communication peuvent comprendre des ondes sonores. Elles comprennent de préférence des ondes électromagnétiques, spécialement des ondes radioélectriques du type de celles communément utilisées dans les liaisons radio. Les ondes VHF et UHF conviennent bien. Les liaisons par rayons laser peuvent également convenir.

L'utilisation d'une balisé pour l'interface permet notamment de déterminer à tout instant la position de l'objet déplaçable en fonction de celle de la balise. A cet effet, on peut avantageusement mettre en oeuvre la méthode connue qui consiste à équiper la balise d'un compteur d'impulsions et à envoyer des signaux électromagnétiques de l'émetteur de la balise vers le récepteur de l'objet déplaçable, à intervalles de temps définis.

Dans une variante particulière d'exécution de la forme de réalisation avantageuse décrite plus haut, la balise peut remplacer un programme opératoire actif de l'objet déplaçable par un autre programme opératoire.

Dans la forme de réalisation avantageuse décrite plus haut et sa variante particulière d'exécution, on peut adjoindre au programme opératoire, une table de spatialisation et/ou une table de topographie. La table de spatialisation comporte une série de paramètres qui sont activés sélectivement pour piloter l'organe d'actionnement de l'objet déplaçable, en réponse aux consignes transmises par la balise et relatives aux coordonnées spatiales de l'objet déplaçable. Sous l'effet de ce pilotage, la source énergétique va produire un travail défini par l'organe d'actionnement, en fonction des coordonnées spatiales relatives dudit objet déplaçable. La table de topographie comporte une série de paramètres qui sont activés sélectivement pour piloter l'organe d'actionnement de l'objet déplaçable, en réponse aux consignes transmises par la balise et relatives à des informations en relation avec la topographie des lieux, telles que différents niveaux ou étages d'un immeuble ou des obstacles à la propagation normale des participants dans le milieu où se tient la cérémonie. Ces obstacles peuvent, par exemple, comprendre des parois, des escaliers, des plans inclinés, des plafonds surbaissés, des statues ou autres décorations, des bacs de plantes, des bassins d'eau, des fontaines, etc.
Par exemple, dans le cas où la source énergétique de l'objet déplaçable comprend une source de rayonnement acoustique ou électromagnétique, le pilotage précité va agir sur la fréquence et/ou l'intensité de la source acoustique ou électromagnétique en fonction des coordonnées spatiales de l'objet déplaçable (dans le cas d'une table de spatialisation) ou en fonction de la présence d'un obstacle défini au voisinage de l'objet déplaçable (dans le cas d'une table de topographie).

La forme de réalisation spécialement avantageuse décrite plus haut et sa variante particulière d'exécution présentent la particularité qu'elles permettent de maintenir une liaison entre le programmateur et la mémoire de l'objet déplaçable, même dans le cas où on déplace l'objet déplaçable et/ou le programmateur. Elle permet de la sorte de modifier en permanence et à volonté le programme opératoire inclus dans la mémoire de l'objet déplaçable ou d'envoyer à ce dernier des consignes spécifiques, pour adapter la fonction de l'organe d'actionnement de la source énergétique en fonction de diverses circonstances qui n'auraient pas été préprogrammée telles que, par exemple, la position spatiale ou géographique de l'objet déplaçable, l'apparition d'un phénomène inattendu ou particulier, la survenance d'une information locale ou fortuite, une variation de la pression ou de la température ambiante, ou de l'éclairage ambiant (liste exemplative, non exhaustive).

Dans une autre variante particulière d'exécution de la forme de réalisation avantageuse décrite plus haut, l'objet déplaçable peut éventuellement comprendre un émetteur d'ondes énergétiques et la balise peut éventuellement comprendre un récepteur d'ondes énergétiques. Dans cette variante de réalisation de l'invention, l'émetteur-récepteur de l'objet déplaçable et l'émetteur-récepteur de la balise peuvent dialoguer de telle sorte que l'organe d'actionnement précité de l'objet déplaçable réagisse à des signaux de la balise, lesdits signaux étant pilotés au départ d'informations transférées par l'émetteur de l'objet déplaçable au récepteur de la balise.

Dans une variante d'exécution préférée de la forme de réalisation spécialement avantageuse définie plus haut, l'installation comprend au moins deux balises reliées en réseau (au moyen de câbles spécifiques, au moyen de câbles du réseau électrique ou au moyen d'une transmission par ondes énergétiques), chaque balise comprenant un émetteur-récepteur d'ondes énergétiques et une mémoire comme exposé plus haut. Une méthode de réalisation du réseau comprend un balayage de l'objet déplaçable, successivement par l'émetteur de chaque balise, agissant individuellement. Par exemple, dans le cas où l'installation comprend, d'une part, cinq objets déplaçables munis chacun d'une source de rayonnement et d'un récepteur et, d'autre part, quatre balises munies chacune d'un émetteur, le récepteur de chaque objet déplaçable (considéré individuellement) est balayé par une succession de quatre signaux individuels, provenant respectivement, successivement et dans un ordre prédéfini des balises. Cette variante d'exécution de l'invention n'est toutefois pas limitée à cette méthode de réalisation du réseau, d'autres méthodes connues pouvant lui être substituée, par exemple un réseau dont le protocole permet des collisions.

Dans cette variante d'exécution préférée de l'invention, l'organe d'actionnement de l'objet déplaçable est piloté par les émetteurs du programmateur, de façon à réaliser une régulation de la source énergétique, en fonction de la position de l'objet déplaçable par rapport à chaque balise. Par exemple, dans le cas où la source énergétique est une source de rayonnement électromagnétique, la régulation va agir sur la fréquence ou l'amplitude du rayonnement pour qu'elle se modifie dans un sens déterminé (par exemple augmente progressivement) lorsque l'objet déplaçable s'éloigne d'une balise et se rapproche d'une autre balise et vice-versa. Dans le cas d'un objet déplaçable possédant plusieurs sources énergétiques (par exemple plusieurs sources de rayonnement électromagnétique), ces sources énergétiques peuvent être pilotées selon des modalités différentes, lorsque la position spatiale de l'objet déplaçable par rapport aux balises change, ces modalités étant régies par le programme préétabli précité. Par exemple, dans le cas de deux sources de rayonnement électromagnétique, la fréquence et/ou l'intensité d'une des sources va varier en fonction de la position spatiale de l'objet déplaçable par rapport à l'une des balises, tandis que la fréquence et/ou l'intensité de l'autre source va varier en fonction de la position spatiale de l'objet déplaçable par rapport à une autre balise. L'installation conforme à cette variante de l'invention comprend au moins deux balises. Elle peut comprendre un plus grand nombre de balises (le nombre de balises n'étant pas critique) qui sont dispersées dans l'espace où s'effectue l'événement cérémoniel, de manière aléatoire ou d'une manière prédéfinie. Les balises peuvent être indifféremment toutes fixes ou toutes déplaçables ; en variante, certaines d'entre-elles peuvent être fixes, tandis que d'autres sont déplaçables.

Dans une variante d'exécution supplémentaire de la forme de réalisation spécialement avantageuse décrite plus haut, la liaison par ondes énergétiques entre le récepteur (ou, le cas échéant, l'émetteur-récepteur) de l'objet déplaçable et l'émetteur (ou, le cas échéant, l'émetteur-récepteur) d'une ou de plusieurs balises passe par au moins un relais équipé d'un émetteur-récepteur d'ondes énergétiques (par exemple un relais d'ondes hertziennes). Cette variante de l'invention trouve un intérêt dans le cas d'installations dont les objets déplaçables ou les balises sont destinés à être disposés ou déplacés sur un domaine de grande superficie ou qui présente des obstacles naturels ou artificiels à la propagation des ondes énergétiques.

Dans une variante d'exécution additionnelle de la forme de réalisation spécialement avantageuse décrite plus haut, l'installation comprend en outre un dispositif de contrôle, conçu pour transférer des instructions ponctuelles à l'organe d'actionnement de l'objet déplaçable en sus de celles de sa mémoire ou après court-circuitage de celle-ci. Cette forme de réalisation de l'invention implique que l'objet déplaçable et la ou chaque balise de l'interface comprennent des émetteurs-récepteurs d'ondes énergétiques. Dans un cas particulier de cette forme de réalisation supplémentaire de l'invention, l'installation permet une coopération dudit dispositif de contrôle avec un objet déplaçable spécifique défini par un numéro de série pour transférer des instructions à cet objet déplaçable.

Dans une forme de réalisation supplémentaire de l'installation selon l'invention, la source énergétique de l'objet déplaçable comprend un relais. Dans cette forme de réalisation de l'invention, le relais est destiné à actionner un mécanisme présent sur l'objet déplaçable ou séparé de celui-ci, en réponse à une instruction provenant de l'organe d'actionnement.

Dans une forme de réalisation additionnelle de l'installation selon l'invention, l'objet déplaçable comprend une seconde mémoire qui a pour fonction de mémoriser et stocker des paramètres de l'environnement dudit objet déplaçable, obtenus au moyen de capteurs ou d'autres moyens équivalents, ainsi que la position spatiale dudit objet par rapport à une ou plusieurs balises, ladite seconde mémoire étant adaptée à être lue par l'interface. Cette forme de réalisation additionnelle de l'installation permet une traçabilité de l'objet. Elle permet de réaliser une surveillance du déplacement de l'objet et trouve dès lors une application pour assurer la traçabilité de l'objet ou la sécurité de l'objet et/ou de son utilisateur et/ou de son environnement. Dans certains cas, l'objet pourra prendre l'initiative de communiquer à l'interface les données contenues dans cette deuxième mémoire ou transmettre directement et en temps réel à l'interface les données qu'il collecte.

Lorsque l'installation selon l'invention comprend un nombre important d'objets déplaçables tels que définis plus haut, destinés à un public nombreux, il peut se révéler intéressant de marquer les objets déplaçables pour pouvoir les repérer et les récupérer. A cet effet, dans une forme de réalisation particulière, l'installation comprend une unité de marquage desdits objets déplaçables. Dans cette forme de réalisation de l'invention, il peut se révéler avantageux que l'installation comporte aussi une unité de marquage de ses autres constituants, tels que le programmateur et l'interface. Cette forme de réalisation particulière de l'invention permet de distinguer les éléments d'une installation conforme à l'invention, des éléments correspondants d'une autre installation conforme à l'invention. Elle évite ainsi qu'un élément d'une installation définie (par exemple un objet ou une balise) puisse être substitué par un élément correspondant d'une autre installation. L'invention peut prévoir une procédure qui permette à des éléments marqués différemment de pouvoir être utilisés simultanément dans une même installation comme s'ils étaient tous marqués de la même façon.

Dans l'installation selon l'invention, l'objet déplaçable doit être équipé d'un générateur autonome d'électricité, pour assurer notamment le fonctionnement de son organe d'actionnement. De manière similaire, dans le cas où le programmateur est déplaçable, il doit normalement être équipé d'un générateur autonome d'électricité. Il en va de même pour l'interface si celle-ci est déplaçable ou dissociable du programmateur.
Le générateur autonome d'électricité de l'objet déplaçable et, le cas échéant, du programmateur et/ou de l'interface n'est pas critique pour la définition de l'invention. Son choix va dépendre de divers paramètres, tels que la nature, la forme, les dimensions et la destination de l'objet déplaçable (et, le cas échéant, du programmateur et/ou de l'interface). Il peut être un générateur de courant alternatif ou un générateur de courant continu. En fonction des circonstances, le générateur autonome d'électricité peut par exemple être choisi parmi les piles électriques, les piles à combustible et les accumulateurs électriques (tels que les condensateurs et les batteries électriques rechargeables).
Lorsqu'ils sont fixes, le programmateur et l'interface peuvent être équipés d'un générateur autonome d'électricité ou être reliés au réseau de distribution électrique.

Dans une forme de réalisation particulière de l'installation selon l'invention, l'interface précitée comprend un couplage électrique franc ou par induction tel que défini plus haut et une liaison par ondes énergétiques (faisant intervenir une ou plusieurs balises et éventuellement un ou plusieurs relais, ces éléments ayant été définis et explicités plus haut). Cette forme de réalisation est bien adaptée aux installations qui comprennent des accumulateurs électriques rechargeables et des unités de marquage de ses constituants. Le couplage électrique franc ou par induction sert alors à réaliser le marquage des constituants et à coupler les accumulateurs électriques à un chargeur électrique, tandis que la liaison par ondes énergétiques sert à mettre le programmateur en communication avec la mémoire de l'organe d'actionnement de l'objet déplaçable.

Dans une forme de réalisation modifiée, le couplage électrique franc ou par induction sert également à mettre le programmateur en communication avec la mémoire de l'organe d'actionnement de l'objet déplaçable. Dans cette forme de réalisation modifiée de l'invention, le couplage électrique est utilisé pour transférer un programme opératoire dans ladite mémoire, au départ d'un programme préétabli et préenregistré dans le programmateur, tandis que la liaison par balises et ondes énergétiques sert, pendant l'utilisation de l'installation, à adapter en temps réel ce programme opératoire ou à lui envoyer des consignes spécifiques à des circonstances locales telles que la pression et la température ambiante, la lumière ambiante, la position spatiale de l'objet déplaçable, la présence d'obstacles naturels ou artificiels, la topographie des lieux (liste exemplative, non limitative).

Dans l'installation selon l'invention, l'objet déplaçable peut éventuellement comprendre, un ou plusieurs capteurs dont la fonction technique consiste à permettre au programme opératoire précité, enregistré dans sa mémoire; de réagir de manière autonome sur l'organe d'actionnement de la source énergétique de cet objet déplaçable, en réponse à des paramètres locaux (par exemple l'intensité lumineuse des lieux, une modification de cette intensité lumineuse ou, dans le cas d'un récipient à boire, le niveau du liquide qu'il contient). En variante, le programme opératoire peut être conçu pour transférer ces paramètres locaux à l'interface, de telle sorte que ce dernier puisse alors envoyer des consignes particulières à l'organe d'actionnement de la source énergétique de l'objet déplaçable.

Pour l'électronique de l'installation selon l'invention, on choisit de préférence des composants de petites dimensions et à faible consommation d'énergie. L'invention permet ainsi de miniaturiser les composants de l'installation et de réduire sa consommation électrique, tant durant son activité qu'au repos.

L'installation selon l'invention trouve des applications dans un nombre varié de cérémonies publiques ou privées, telles que, par exemple, des spectacles, des cérémonies religieuses ou laïques, des mariages, des fêtes foraines, des réceptions de personnalités, des congrès, des évènements artistiques, culturels, commerciaux ou publicitaires ou des manifestations populaires (liste non exhaustive). Elle peut aussi être utilisée de manière coutumière dans des bars, des restaurants, des hôtels, des discothèques, etc.

L'installation selon l'invention trouve une application toute particulière dans le cas où l'objet déplaçable est un récipient à boire dont une partie au moins de la paroi est translucide (par exemple un verre ou une tasse) et où la source énergétique comprend une source de lumière. Dans cette application particulière de l'invention, l'interface peut par exemple comprendre un plateau servant à supporter le récipient à boire ou une nappe ou une feuille fixée (par exemple collée) sur un support adéquat, ce plateau, cette nappe ou cette feuille comprenant des contacts électriques ou des boucles d'induction destinées à coopérer avec des composants électriques correspondant du récipient à boire. En variante, en lieu et place des contacts électriques et des boucles d'induction (ou en plus de ceux-ci), le plateau, la nappe ou la feuille peuvent comprendre un générateur d'ondes électromagnétiques de portée limitée et bien définie, le récipient à boire étant alors muni d'un récepteur desdites ondes électromagnétiques.

Dans cette forme de réalisation avantageuse de l'invention, le programme opératoire sélectionné par le programmateur et transféré dans la mémoire des récipients à boire a pour effet de modifier la lumière transmise dans le récipient lorsque celui-ci quitte l'interface, ou lorsqu'il est déposé sur ladite interface, ou encore lorsqu'on déplace le récipient dans un local ou sur un espace, par exemple parmi une foule.

Le concept de l'installation cérémonielle selon l'invention peut être transposé à toutes installations non cérémonielles, par exemple des installations publiques ou industrielles, comprenant
- au moins un objet, muni d'au moins une source énergétique et d'un organe d'actionnement de ladite source, muni d'une mémoire ;
- un programmateur de l'organe d'actionnement ; et
- une interface entre le programmateur et la mémoire de l'organe d'actionnement,
l'installation se caractérisant en ce que l'objet est déplaçable et en ce que l'organe d'actionnement précité et sa mémoire sont pilotés par
- une séparation physique de l'objet déplaçable d'un autre objet ; et/ou
- un contact physique de l'objet déplaçable avec ledit autre objet, après ladite séparation ; et/ou
- un paramètre physique et/ou chimique de l'environnement dudit objet déplaçable ; et/ou
- une position spatiale définie de l'objet déplaçable.

Dans l'installation selon l'invention, il faut attribuer aux expressions « objet déplaçable », « objet fixe », « séparation physique » et « contact physique » les définitions qui ont été données à ces expressions dans le cas de l'installation cérémonielle selon l'invention.

Dans une forme de réalisation préférée de l'installation selon l'invention, l'objet déplaçable comprend une seconde mémoire qui a pour fonction de mémoriser et stocker des paramètres de l'environnement dudit objet déplaçable, obtenus au moyen de capteurs ou d'autres moyens équivalents, ainsi que la position spatiale dudit objet par rapport à une ou plusieurs balises, ladite seconde mémoire étant adaptée à être lue par l'interface. Cette forme de réalisation préférée de l'installation permet une traçabilité de l'objet. Elle permet de réaliser une surveillance du déplacement de l'objet et trouve dès lors une application pour assurer la traçabilité de l'objet ou la sécurité de l'objet et/ou de son environnement. Dans certains cas, l'objet pourra prendre l'initiative de communiquer à l'interface les données contenues dans cette deuxième mémoire ou transmettre directement et en temps réel à l'interface les données qu'il collecte.

### Brève description des figures

Des particularités et détails de l'invention vont apparaître au cours de la description suivante des figures annexées, qui représentent quelques formes particulières de réalisation de l'invention.
La figure 1 est un schéma à blocs d'une première forme de réalisation de l'installation selon l'invention ; et
La figure 2 est un schéma à blocs d'une seconde forme de réalisation de l'installation selon l'invention.

Dans ces figures, les mêmes numéros de référence désignent les mêmes éléments.

### Description détaillée de modes de réalisation particuliers

L'installation représentée à la figure 1 comprend
- une série de verres 1 servant à la dégustation de boissons ;
- une interface 2, comprenant un plateau 18 de support des verres 1 ; et
- un module de contrôle 3, dont la fonction sera explicitée plus loin.

Les verres 1 sont équipés d'une source de lumière polychromatique 4, d'une batterie 5 et d'un organe d'actionnement 6 de la source polychromatique 4. Ils comprennent en outre un ensemble de circuits électroniques, non représentés, parmi lesquels, un circuit de contrôle de la charge de la batterie et une mémoire associée à l'organe d'actionnement 6 et destinée à contenir un programme opératoire pour la manoeuvre et le pilotage de cet organe d'actionnement.

Le module de contrôle 3 comprend un chargeur de batterie 7, un programmateur 8 et un organe de marquage 9 des verres 1 et du plateau 18. Le programmateur 8 comprend une liste de programmes préétablis et préenregistrés. Un commutateur 15 permet de sélectionner au choix un programme opératoire parmi cette liste de programmes préenregistrés. Une connexion électrique amovible 10 permet de relier le module 3 au plateau 18.

Le plateau 18 comprend une prise 11 pour le connecter au réseau d'alimentation électrique, des boucles d'induction électrique 12, une batterie électrique 13, une mémoire 19 et un commutateur de fonctions 14. Le nombre de boucles d'induction 12 est généralement égal au nombre de verres 1, bien que cela ne soit pas indispensable.

L'utilisation de l'installation de la figure 1 comprend les étapes suivantes.

Dans une première étape, on pose les verres 1 sur le plateau 18, avec leurs bases respectives au-dessus des boucles d'induction 12, on positionne le commutateur 14 sur le mode 'charge' et on connecte la prise 11 au réseau électrique. On maintient l'installation dans cet état pendant un temps suffisant pour charger les batteries 5 et 13 au départ de l'alimentation électrique 11. Quand les batteries sont suffisamment chargées, on manoeuvre le commutateur 14 pour connecter l'organe de marquage 9 au plateau 18 et affecter ainsi aux verres 1 et au plateau 18 un code d'identification.

Dans une étape auxiliaire, qui suit l'opération de marquage de la première étape, on manoeuvre un commutateur 15 du module de contrôle 3, pour sélectionner un programme opératoire parmi la liste susdite de programmes préenregistrés et l'envoyer au plateau 18 qui le met en mémoire.

Dans une deuxième étape, qui suit la première étape et l'étape auxiliaire, on manoeuvre le commutateur 14 du plateau 18 pour le placer dans une position pour laquelle le programme opératoire sélectionné à l'étape auxiliaire susdite est transféré dans la mémoire de l'organe d'actionnement 6 des verres 1. A l'issue de cette étape, la source de lumière 4 des verres 1 adopte un comportement imposé par l'organe d'actionnement 6, qui agit en réponse à une instruction du programme opératoire de sa mémoire (la source de lumière 4 émet par exemple une lumière monochromatique dans une gamme définie de fréquences et avec une intensité définie). On retire la connexion électrique 10. Le plateau 18 et les verres 1 sont alors prêts pour une utilisation dans une cérémonie.

Dans une troisième étape, on déconnecte la prise 11 du réseau électrique et on fait circuler le plateau 18 parmi des participants de la cérémonie (par exemple des convives, dans le cas d'une cérémonie festive), de manière qu'ils retirent un verre du plateau, à tour de rôle. Dès qu'un verre quitte le plateau, la fréquence de la lumière qu'il émet change, par action de l'organe d'actionnement 6, piloté par le programme opératoire de sa mémoire.

Dans une quatrième étape, la fréquence ou l'intensité de la source de lumière 4 des verres change en réponse à la variation d'un ou plusieurs paramètres particuliers, tels que, par exemple : l'écoulement du temps, la position du verre ou l'éclairage des lieux (liste non exhaustive).

Dans une cinquième étape, correspondant à la remise du verre 1 sur le plateau 18, la fréquence de sa source de lumière va une nouvelle fois changer, pour adopter une valeur permettant de faire une distinction entre lui (verre reposé sur le plateau 18 après utilisation) et les verres pleins se trouvant sur le plateau et n'ayant pas encore été utilisés.

Une sixième étape correspond au lavage des verres, à l'issue de la réception. Dans cette étape, dès qu'un verre ayant subi la cinquième étape quitte le plateau, l'organe d'actionnement 6 coupe la connexion électrique de sa batterie à sa source de lumière.

La programmation (le programme opératoire de la mémoire du dispositif d'actionnement 6) comporte en outre une étape accessoire, entre la troisième et la quatrième étape, qui correspond au cas où un verre est remis sur le plateau, immédiatement après en avoir été enlevé, sans avoir été consommé. Au cours de cette étape accessoire, la source de lumière adopte un comportement distinctif, pour lequel, par exemple, la lumière émise par sa source clignote. Cette étape accessoire permet de distinguer deux catégories de verres pleins sur le plateau 18 (les verres originaux et ceux qui sont déjà passés dans les mains des convives) et elle permet de retirer immédiatement la deuxième catégorie de verres du plateau.

Dans l'installation de la figure 2, les verres 1 sont équipés d'un émetteur-récepteur d'ondes radioélectriques 16 et l'interface 2 comprend, en plus du plateau 18, des balises 17 équipées chacune d'un émetteur-récepteur d'ondes radioélectriques.

Les balises 17 de l'interface 2 sont dispersées dans le milieu où se tient la cérémonie (ce milieu pouvant être, par exemple, un local ou un espace en plein air). Elles sont conçues et programmées pour dialoguer avec les émetteurs-récepteurs 16 des verres 1 et avec le programmateur 8 du module de contrôle 3. A cet effet, elles sont reliées au module de contrôle 3 par un câblage électrique ou par ondes radioélectriques. Dans le cas d'une liaison par ondes radioélectriques, le module de contrôle 3 est équipé d'un émetteur-récepteur d'ondes radioélectriques (non représenté) et les balises 17 comprennent une batterie électrique ou sont reliées au réseau de distribution électrique.

Lors de l'utilisation de l'installation de la figure 2, le plateau 18 sert au marquage des verres 1, du plateau 18 et des balises 17, ainsi qu'à la charge des batteries 5 et 13 et éventuellement de celles des balises 17. Le transfert du programme opératoire dans la mémoire de l'organe d'actionnement 6 des verres 1 à partir des programmes préenregistrés du programmateur 8 est réalisé via les boucles d'induction du plateau 18 ou par ondes radioélectriques entre les émetteurs-récepteurs des balises 17 et les émetteurs-récepteurs 16 des verres 1. A cet effet, la ou chaque balise 17 envoie ses consignes aux émetteurs-récepteurs 16 des verres 1, selon un ordre logique prédéterminé. Les informations reçues sont interprétées par le programme opératoire des verres 1 qui va commander l'organe d'actionnement 6 de chaque verre en fonction d'instructions du programme préenregistré qui a été sélectionné dans le programmateur 8. Par exemple, le programme opératoire d'un des verres 1 va calculer la position dudit verre par rapport aux balises 17 et commander l'organe d'actionnement de sa source de lumière en fonctions des instructions du programme préenregistré sélectionné et mémorisé dans sa mémoire.

Dans l'installation de la figure 2, l'émetteur-récepteur 16 de chaque verre 1 est normalement balayé par une succession de signaux radioélectriques qui sont émis successivement par les émetteurs-récepteurs des balises 17, selon un ordre logique prédéterminé. Le mode de balayage le plus approprié va dépendre des circonstances locales et les moyens pour le mettre en oeuvre peut être déterminé dans chaque cas particulier par un homme du métier.

Dans une réalisation particulière de l'installation de la figure 2, les programmes préenregistrés du programmateur 8 (ou certains d'entre eux) comprennent une table de spatialisation et une table de topographie. La table de spatialisation comporte une série de paramètres qui sont activés sélectivement pour piloter l'organe d'actionnement 6 des verres 1, en réponse à des signaux radioélectriques émis par les émetteurs-récepteurs des balises 17 et reçus par les émetteurs-récepteurs 16 des verres 1 et analysés pour déterminer, entre autres, les coordonnées spatiales de ceux-ci. Sous l'effet de ce pilotage, la fréquence et/ou l'intensité de la lumière des verres vont se modifier en fonction des coordonnées spatiales relatives des verres. La table de topographie comporte une série de paramètres qui sont activés sélectivement pour piloter l'organe d'actionnement 6 des verres 1, en réponse à des signaux radioélectriques transmis par les émetteurs-récepteurs 17 et reçus par les émetteurs-récepteurs 16 des verres 1 et relatifs à des informations en relation avec la topographie des lieux, telles que des obstacles à la propagation normale des participants dans le milieu où se tient la cérémonie. Ces obstacles peuvent par exemple comprendre des parois, des escaliers, des plans inclinés, des plafonds surbaissés, des statues ou autres décorations, des bacs de plantes, des bassins d'eau, des fontaines, etc.

Dans l'installation de la figure 2, les balises 17 de l'interface 2 peuvent être fixes. Cette forme de réalisation de l'installation permet notamment aux utilisateurs des verres d'identifier leur position dans un espace, par vision de la couleur ou d'informations apparaissant sur leur verre. En variante, les balises 17 de l'interface 2 ou certaines d'entre elles peuvent être mobiles. On peut par exemple concevoir que certains participants d'une cérémonie portent une balise 17, ce qui permettra de les suivre à la trace, par vision de la couleur de la lumière des verres d'autres participants se situant dans leur voisinage immédiat.

## Revendications

1. Installation, comprenant
- au moins un objet déplaçable (1), muni d'au moins une source de rayonnement énergétique (4) et d'un organe d'actionnement (6) de ladite source, muni d'une mémoire ;
- un programmateur (8) de l'organe d'actionnement ; et
- une interface (2) entre le programmateur et la mémoire de l'organe d'actionnement, pour transférer un programme opératoire dudit programmateur dans ladite mémoire de l'organe d'actionnement,
**caractérisée en ce que** l'interface (2) comprend une liaison par ondes énergétiques entre un émetteur desdites ondes, monté sur une balise (17) et un récepteur desdites ondes porté par l'objet déplaçable (1) et **en ce que** l'organe d'actionnement précité (6) et sa mémoire sont pilotés par une position spatiale de l'objet déplaçable (1) par rapport à la balise (17), ladite position spatiale étant calculée à tout instant par le programme opératoire en réponse à des consignes envoyées par la balise (17).

2. Installation selon la revendication 1, **caractérisée en ce que** l'organe d'actionnement et la mémoire sont pilotés en réponse à des consignes transmises par la balise et relatives aux coordonnées spatiales de l'objet déplaçable.

3. Installation selon la revendication 2, **caractérisée en ce que** le programmateur (8) inclut un programme contenant une table de spatialisation comprenant des paramètres en relation avec les coordonnées spatiales susdites de l'objet déplaçable.

4. Installation selon l'une quelconque des revendications 1 à 3, **caractérisée en ce que** l'organe d'actionnement et la mémoire sont pilotés en réponse à des consignes transmises par la balise et relatives à la topographie de l'environnement de l'objet déplaçable.

5. Installation selon la revendication 4, **caractérisée en ce que** le programmateur (8) inclut un programme contenant une table de topographie comprenant des paramètres relatifs à la topographie précitée de l'environnement de l'objet déplaçable.

6. Installation selon l'une quelconque des revendications 1 à 5, **caractérisée en ce que** l'objet déplaçable (1) comprend un émetteur d'ondes énergétiques et la balise (17) comprend un récepteur desdites ondes énergétiques et **en ce que** l'organe d'actionnement (6) de l'objet déplaçable est piloté par des informations transférées de l'émetteur de l'objet déplaçable (1) vers le récepteur de la balise (17).

7. Installation selon la revendication 6, **caractérisée en ce qu'**elle comprend au moins une seconde balise (17) équipée d'un émetteur et d'un récepteur des ondes énergétiques, les deux balises étant reliées en réseau.

8. Installation selon la revendication 7, **caractérisée en ce que** le réseau est du type à collisions.

9. Installation selon la revendication 7, **caractérisée en en ce que** le réseau est du type à balayage.

10. Installation selon l'une quelconque des revendications 1 à 9, **caractérisée en ce qu'**elle comprend des capteurs de paramètres de l'environnement de l'objet déplaçable (1) et **en ce que** l'organe d'actionnement précité (6) et sa mémoire sont pilotés par une variation d'un paramètre physique et/ou chimique dudit environnement.

11. Installation selon l'une quelconque des revendications 6 à 10, **caractérisée en ce que** l'objet déplaçable (1) comprend une seconde mémoire qui a pour fonction de mémoriser la position spatiale dudit objet déplaçable par rapport à la ou chaque balise (17), ladite seconde mémoire étant adaptée à être lue par l'interface (2).

12. Installation selon la revendication 11, **caractérisée en ce que,** dans le cas où ladite installation comprend des capteurs de paramètres de l'environnement de l'objet déplaçable (1), la seconde mémoire précitée est conçue pour mémoriser lesdits paramètres d'environnement.

13. Installation selon l'une quelconque des revendications 1 à 12, **caractérisée en ce que** la ou chaque balise (17) comprend un compteur d'impulsions, conçu pour envoyer des signaux énergétiques de l'émetteur de la balise vers le récepteur de l'objet déplaçable (1), à intervalles de temps définis.

14. Installation selon l'une quelconque des revendications 1 à 13, **caractérisée en ce que** l'organe d'actionnement (6) et sa mémoire sont pilotés par une séparation physique dudit objet déplaçable (1) d'un autre objet (2) ou par un contact physique de l'objet déplaçable avec ledit autre objet, après ladite séparation.

15. Installation selon la revendication 14, **caractérisée en ce que** ledit autre objet (2) est un support de l'objet déplaçable (1).

16. Installation selon l'une quelconque des revendications 1 à 12, **caractérisée en ce** le programmateur (8) et/ou la balise (17) est déplaçable.

17. Installation selon l'une quelconque des revendications 1 à 16, **caractérisée en ce que** la liaison par ondes énergétiques entre le récepteur (16) de l'objet déplaçable (1) et l'émetteur de la balise (17) passe par au moins un relais équipé d'un émetteur-récepteur d'ondes énergétiques.

18. Installation selon l'une quelconque des revendications 1 à 17, **caractérisée en ce que** la source de rayonnement énergétique (4) de l'objet déplaçable (1) comprend une source de rayonnement acoustique et/ou électromagnétique et **en ce que** l'organe d'actionnement (6) est conçu en sorte d'agir sur l'activation, la fréquence et/ou l'intensité du rayonnement.

19. Installation selon la revendication 18, **caractérisée en ce que** l'objet déplaçable (1) est sélectionné parmi les bâtons lumineux et les accessoires vestimentaires, dont la source de rayonnement énergétique (4) comprend au moins une source de lumière.

20. Installation selon la revendication 18, **caractérisée en ce que** l'objet déplaçable (1) est sélectionné parmi les récipients à boire dont une partie au moins de la paroi est translucide et **en ce que** la source de rayonnement énergétique (4) dudit objet déplaçable comprend au moins une source de lumière.

21. Installation selon la revendication 18, **caractérisée en ce que** la source de rayonnement énergétique (4) de l'objet déplaçable (1) comprend une source de lumière et **en ce que** ledit objet déplaçable (1) comprend au moins un projecteur lumineux.

22. Installation selon la revendication 18, **caractérisée en ce que** la source de rayonnement énergétique (4) de l'objet déplaçable (1) comprend au moins une source de rayonnement acoustique et **en ce que** ledit objet déplaçable (1) est sélectionné parmi les diffuseurs sonores.

23. Installation selon l'une quelconque des revendications 1 à 22, **caractérisée en ce qu'**elle comprend une unité de marquage de l'objet déplaçable (1) et de la ou de chaque balise (17).

24. Installation selon l'une quelconque des revendications 1 à 23, **caractérisée en ce que** les ondes et les signaux énergétiques comprennent des ondes et des signaux. électromagnétiques.

25. Installation selon l'une quelconque des revendications 1 à 24, **caractérisée en ce qu'**elle est une installation cérémonielle.

26. Installation selon l'une quelconque des revendications 1 à 25, **caractérisée en ce que** l'objet déplaçable est situé à l'intérieur d'un bâtiment.

## Claims

1. Installation comprising
- at least one movable object (1), provided with at least one energy radiation source (4) and an actuation device (6) for actuating said source, provided with a memory;
- a programmer (8) for the actuation device; and
- an interface (2) between the programmer and the memory of the actuation device, for transferring an operating program from said programmer to said memory of the actuation device,
**characterized in that** the interface (2) comprises an energy-wave link between a transmitter of said waves, mounted on a beacon (17) and a receiver of said waves carried by the movable object (1), and **in that** the abovementioned actuation device (6) and its memory are controlled by a spatial position of the movable object (1) relative to the beacon (17), said spatial position being calculated at any time by the operating program in response to instructions sent by the beacon (17).

2. Installation according to Claim 1, **characterized in that** the actuation device and the memory are controlled in response to instructions transmitted by the beacon and relative to the spatial coordinates of the movable object.

3. Installation according to Claim 2, **characterized in that** the programmer (8) includes a program containing a spatialization table comprising parameters in relation to the abovementioned spatial coordinates of the movable object.

4. Installation according to any one of Claims 1 to 3, **characterized in that** the actuation device and the memory are controlled in response to instructions transmitted by the beacon and relative to the topography of the environment of the movable object.

5. Installation according to Claim 4, **characterized in that** the programmer (8) includes a program containing a topography table comprising parameters relating to said topography of the environment of the movable object.

6. Installation according to any one of Claims 1 to 5, **characterized in that** the movable object (1) comprises an energy-wave transmitter and the beacon (17) comprises a receiver of said energy waves, and **in that** the actuation device (6) of the movable object is controlled by information transferred from the transmitter of the movable object (1) to the receiver of the beacon (17).

7. Installation according to Claim 6, **characterized in that** it comprises at least one second beacon (17) equipped with a transmitter and a receiver of the energy waves, the two beacons being networked together.

8. Installation according to Claim 7, **characterized in that** the network is of the collision type.

9. Installation according to Claim 7, **characterized in that** the network is of the scanning type.

10. Installation according to any one of Claims 1 to 9, **characterized in that** it comprises sensors of parameters of the environment of the movable object (1), and **in that** the abovementioned actuation device (6) and its memory are controlled by a variation of a physical and/or chemical parameter of said environment.

11. Installation according to any one of Claims 6 to 10, **characterized in that** the movable object (1) comprises a second memory, the function of which is to memorize the spatial position of said movable object relative to the or each beacon (17), said second memory being designed to be read via the interface (2).

12. Installation according to Claim 11, **characterized in that,** in the case where said installation comprises sensors of parameters of the environment of the movable object (1), the abovementioned second memory is designed to memorize said environment parameters.

13. Installation according to any one of Claims 1 to 12, **characterized in that** the or each beacon (17) comprises a pulse counter, designed to send energy signals from the transmitter of the beacon to the receiver of the movable object (1), at defined time intervals.

14. Installation according to any one of Claims 1 to 13, **characterized in that** the actuation device (6) and its memory are controlled by a physical separation of said movable object (1) from another object (2) or by a physical contact of the movable object with said other object, after said separation.

15. Installation according to Claim 14, **characterized in that** said other object (2) is a support for the movable object (1).

16. Installation according to any one of Claims 1 to 12, **characterized in that** the programmer (8) and/or the beacon (17) is movable.

17. Installation according to any one of Claims 1 to 16, **characterized in that** the energy-wave link between the receiver (16) of the movable object (1) and the transmitter of the beacon (17) passes through at least one relay equipped with an energy-wave transceiver.

18. Installation according to any one of Claims 1 to 17, **characterized in that** the energy radiation source (4) of the movable object (1) comprises an acoustic and/or electromagnetic radiation source, and **in that** the actuation device (6) is designed so as to act on the activation, the frequency and/or the intensity of the radiation.

19. Installation according to Claim 18, **characterized in that** the movable object (1) is selected from the light sticks and the clothing accessories, of which the energy radiation source (4) comprises at least one light source.

20. Installation according to Claim 18, **characterized in that** the movable object (1) is selected from the drinks containers, of which at least a part of the wall is translucent, and **in that** the energy radiation source (4) of said movable object comprises at least one light source.

21. Installation according to Claim 18, **characterized in that** the energy radiation source (4) of the movable object (1) comprises a light source, and **in that** said movable object (1) comprises at least one light projector.

22. Installation according to Claim 18, **characterized in that** the energy radiation source (4) of the movable object (1) comprises at least one acoustic radiation source, and **in that** said movable object (1) is selected from the sound diffusers.

23. Installation according to any one of Claims 1 to 22, **characterized in that** it comprises a unit for marking the movable object (1) and the or each beacon (17).

24. Installation according to any one of Claims 1 to 23, **characterized in that** the energy waves and signals comprise electromagnetic waves and signals.

25. Installation according to any one of Claims 1 to 24, **characterized in that** it is a ceremonial installation.

26. Installation according to any one of Claims 1 to 25, **characterized in that** the movable object is located inside a building.

## Patentansprüche

1. Anlage, umfassend
- mindestens ein verschiebbares Objekt (1), das mit mindestens einer energetischen Strahlungsquelle (4) und einem Betätigungselement (6) der Quelle, das einen Speicher besitzt, versehen ist;
- einen Programmierer (8) für das Betätigungselement; und
- eine Schnittstelle (2) zwischen dem Programmierer und dem Speicher des Betätigungselements, um ein Betriebsprogramm vom Programmierer in den Speicher des Betätigungselements zu übertragen,
**dadurch gekennzeichnet, dass** die Schnittstelle (2) eine Verbindung durch energetische Wellen zwischen einem Sender der Wellen, der auf einer Bake (17) montiert ist, und einem Empfänger der Wellen, der von dem verschiebbaren Objekt (1) getragen wird, umfasst, und dass das vorgenannte Betätigungselement (6) und sein Speicher durch eine Raumposition des verschiebbaren Objekts (1) in Bezug zur Bake (17) gesteuert werden, wobei die Raumposition zu jedem Zeitpunkt von dem Betriebsprogramm als Antwort auf von der Bake (17) gesandte Sollwerte berechnet wird.

2. Anlage nach Anspruch 1, **dadurch gekennzeichnet, dass** das Betätigungselement und der Speicher als Antwort auf Sollwerte gesteuert werden, die von der Bake übertragen werden und sich auf die Raumkoordinaten des verschiebbaren Objekts beziehen.

3. Anlage nach Anspruch 2, **dadurch gekennzeichnet, dass** der Programmierer (8) ein Programm einschließt, das eine Raumverteilungstabelle enthält, umfassend Parameter in Verbindung mit den oben erwähnten Raumkoordinaten des verschiebbaren Objekts.

4. Anlage nach einem der Ansprüche 1 bis 3, **dadurch gekennzeichnet, dass** das Betätigungselement und der Speicher als Antwort auf Sollwerte gesteuert werden, die von der Bake übertragen werden und sich auf die Topografie der Umgebung des verschiebbaren Objekts beziehen.

5. Anlage nach Anspruch 4, **dadurch gekennzeichnet, dass** der Programmierer (8) ein Programm einschließt, das eine Topografietabelle enthält, umfassend Parameter in Zusammenhang mit der vorgenannten Topografie der Umgebung des verschiebbaren Objekts.

6. Anlage nach einem der Ansprüche 1 bis 5, **dadurch gekennzeichnet, dass** das verschiebbare Objekt (1) einen Sender von energetischen Wellen umfasst, und dass die Bake (17) einen Empfänger für diese energetischen Wellen umfasst, und dass das Betätigungselement (6) des verschiebbaren Objekts durch Informationen gesteuert wird, die vom Sender des verschiebbaren Objekts (1) zum Empfänger der Bake (17) übertragen werden.

7. Anlage nach Anspruch 6, **dadurch gekennzeichnet, dass** sie mindestens eine zweite Bake (17) umfasst, die mit einem Sender und einem Empfänger für die energetischen Wellen versehen ist, wobei die beiden Baken im Netz verbunden sind.

8. Anlage nach Anspruch 7, **dadurch gekennzeichnet, dass** das Netz vom Typ mit Kollisionen ist.

9. Anlage nach Anspruch 7, **dadurch gekennzeichnet, dass** das Netz vom Typ mit Abtasten ist.

10. Anlage nach einem der Ansprüche 1 bis 9, **dadurch gekennzeichnet, dass** sie Sensoren für Parameter der Umgebung des verschiebbaren Objekts (1) umfasst, und dass das vorgenannte Betätigungselement (6) und sein Speicher durch eine Variation eines physikalischen und/oder chemischen Parameters der Umgebung gesteuert werden.

11. Anlage nach einem der Ansprüche 6 bis 10, **dadurch gekennzeichnet, dass** das verschiebbare Objekt (1) einen zweiten Speicher umfasst, der die Funktion hat, die Raumposition des verschiebbaren Objekts in Bezug zu der oder jeder Bake (17) zu speichern, wobei der zweite Speicher dazu ausgeführt ist, von der Schnittstelle (2) gelesen zu werden.

12. Anlage nach Anspruch 11, **dadurch gekennzeichnet, dass** in dem Falle, dass die Anlage Sensoren für Parameter der Umgebung des verschiebbaren Objekts (1) umfasst, der zweite vorgenannte Speicher dazu ausgeführt ist, die Umgebungsparameter zu speichern.

13. Anlage nach einem der Ansprüche 1 bis 12, **dadurch gekennzeichnet, dass** die oder jede Bake (17) einen Impulszähler umfasst, der dazu ausgeführt ist, energetische Signale vom Sender der Bake zum Empfänger des verschiebbaren Objekts (1) in definierten Zeitabständen zu senden.

14. Anlage nach einem der Ansprüche 1 bis 13, **dadurch gekennzeichnet, dass** das Betätigungselement (6) und sein Speicher durch eine physische Trennung des verschiebbaren Objekts (1) von einem weiteren Objekt (2) oder durch einen physischen Kontakt des verschiebbaren Objekts mit dem weiteren Objekt nach der Trennung gesteuert werden.

15. Anlage nach Anspruch 14, **dadurch gekennzeichnet, dass** das weitere Objekt (2) eine Stütze des verschiebbaren Objekts (1) ist.

16. Anlage nach einem der Ansprüche 1 bis 12, **dadurch gekennzeichnet, dass** der Programmierer (8) und/oder die Bake (17) verschiebbar sind.

17. Anlage nach einem der Ansprüche 1 bis 16, **dadurch gekennzeichnet, dass** die Verbindung durch energetische Wellen zwischen dem Empfänger (16) des verschiebbaren Objekts (1) und dem Sender der Bake (17) über mindestens ein Relais verläuft, das mit einem Sender-Empfänger von energetischen Wellen ausgestattet ist.

18. Anlage nach einem der Ansprüche 1 bis 17, **dadurch gekennzeichnet, dass** die energetische Strahlungsquelle (4) des verschiebbaren Objekts (1) eine akustische und/oder elektromagnetische Strahlungsquelle umfasst, und dass das Betätigungselement (6) derart ausgeführt ist, dass es auf die Betätigung, die Frequenz und/oder die Stärke der Strahlung einwirkt.

19. Anlage nach Anspruch 18, **dadurch gekennzeichnet, dass** das verschiebbare Objekt (1) unter den Leuchtbalken und Kleidungszubehörteilen ausgewählt wird, deren energetische Strahlungsquelle (4) mindestens eine Lichtquelle umfasst.

20. Anlage nach Anspruch 18, **dadurch gekennzeichnet, dass** das verschiebbare Objekt (1) unter den Trinkbehältern ausgewählt wird, bei denen mindestens ein Teil der Wand durchscheinend ist, und dass die energetische Strahlungsquelle (4) des verschiebbaren Objekts mindestens eine Lichtquelle umfasst.

21. Anlage nach Anspruch 18, **dadurch gekennzeichnet, dass** die energetische Strahlungsquelle (4) des verschiebbaren Objekts (1) eine Lichtquelle umfasst, und dass das verschiebbare Objekt (1) mindestens einen Lichtprojektor umfasst.

22. Anlage nach Anspruch 18, **dadurch gekennzeichnet, dass** die energetische Strahlungsquelle (4) des verschiebbaren Objekts (1) mindestens eine akustische Strahlungsquelle umfasst, und dass das verschiebbare Objekt (1) unter den Tonverteilern ausgewählt wird.

23. Anlage nach einem der Ansprüche 1 bis 22, **dadurch gekennzeichnet, dass** sie eine Einheit zur Kennzeichnung des verschiebbaren Objekts (1) und der oder jeder Bake (17) umfasst.

24. Anlage nach einem der Ansprüche 1 bis 23, **dadurch gekennzeichnet, dass** die energetischen Wellen und Signale elektromagnetische Wellen und Signale umfassen.

25. Anlage nach einem der Ansprüche 1 bis 24, **dadurch gekennzeichnet, dass** es sich um eine Zeremonienanlage handelt.

26. Anlage nach einem der Ansprüche 1 bis 25, **dadurch gekennzeichnet, dass** das verschiebbare Objekt im Inneren eines Gebäudes angeordnet ist.
